# EUROPÄISCHE PATENTSCHRIFT

(11) **EP 2 266 858 B1**
(45) Veröffentlichungstag und Bekanntmachung des Hinweises auf die Patenterteilung: **15.05.2013**
(21) Anmeldenummer: 10165323.6
(22) Anmeldetag: 09.06.2010
(51) Int. Cl.: B61D 17/08, B61D 17/10, B61D 35/00

(54) **Sanitärzelle für ein Schienenfahrzeug**
Sanitation facilities for a rail vehicle
Cellule sanitaire pour un véhicule ferroviaire

(30) Priorität: 19.06.2009 DE 102009029954
(43) Veröffentlichungstag der Anmeldung: 29.12.2010
(73) Patentinhaber: Siemens Aktiengesellschaft, 80333 München (DE)
(72) Erfinder: Cinarci, Turgay, 51503, Rösrath (DE); Lindermuth, Walter, 47647, Nienkerk (DE); Arras, Burkhard, 47802, Krefeld (DE)

(56) Entgegenhaltungen:
- EP-A1- 0 731 020
- EP-A1- 1 787 884
- DD-A5- 284 848
- DE-U1-202006 014 046

## Beschreibung

Die Erfindung bezieht sich auf eine Sanitärzelle für ein Schienenfahrzeug, die eine an einer Bodenplatte befestigte mehrteilige Seitenwand, einen wannenförmigen Boden und eine Vorrichtung zum Abdichten des Bodens gegenüber der Seitenwand aufweist, wobei der Boden von einem unmittelbar auf die Bodenplatte aufgebrachten Bodenbelag gebildet ist und die Vorrichtung zum Abdichten des Bodenbelags gegenüber der Seitenwand ein an der Bodenplatte befestigtes, entlang der Bodenplatte mehrteiliges Wannenprofil aufweist, das sich von einem äußeren Rand der Bodenplatte aus nach innen erstreckt und einen äußeren Abschnitt, der zwischen einer Unterseite der Seitenwand und einer Oberseite der Bodenplatte angeordnet ist, aufweist.

Eine solche Sanitärzelle ist beispielsweise aus der DD 284 845 A5 bekannt.

Bei einer Sanitärzelle müssen Wand- und Fußbodenbauteile geschlossen und wasserdicht ausgeführt werden, so dass jedes Eindringen von Feuchtigkeit in den Fußboden und die Wände vermieden wird. Gemäß UIC-Anforderung ist eine wannenbildende Lösung konstruktiv anzustreben.

Zu diesem Zweck ist es bekannt, im Bodenbereich eine Kunststoff-Wanne mit erhöhtem Kragen auf eine tragende Bodenplatte aufzukleben. Die Seitenwände der Sanitärzelle werden dann auf dem Kragen der Kunststoff-Wanne befestigt, so dass sich insgesamt eine feuchtigkeitsdichte Sanitärzelle ergibt. Dabei wird es als nachteilig empfunden, dass die zur Formgebung der Kunststoff-Wanne benötigten Werkzeuge kostspielig sind. Noch bedeutsamer ist jedoch, dass die Kunststoff-Wanne auch ein erhebliches Gewicht mit sich bringt.

Ausgehend hiervon liegt der Erfindung die Aufgabe zugrunde, eine Sanitärzelle, insbesondere für ein Schienenfahrzeug anzugeben, bei der die Bodenwanne ein vermindertes Gewicht aufweist.

Diese Aufgabe wird bei der eingangs genannten Sanitärzelle dadurch gelöst, dass das mehrteilige Wannenprofil einen inneren Abschnitt aufweist, der hohlkehlenförmig ausgebildet ist und an dem inneren, unteren Rand der Seitenwand anliegt, wobei der Bodenbelag in seinem Randbereich auf dem hohlkehlförmigen Abschnitt des Wannenprofils aufliegt und feuchtigkeitsdicht an die Seitenwand angeschlossen ist.

Eine Gewichtsersparnis ergibt sich unter anderem dadurch, dass der Bodenbelag weit überwiegend unmittelbar auf die Bodenplatte aufgebracht wird und dabei ein geringeres Flächengewicht aufweist, als eine Kunststoff-Wanne.

Das Wannenprofil gewährleistet durch seine Ausbildung, dass es sowohl als Zwischenelement zur Befestigung einer Seitenwand an der Bodenplatte als auch als Träger für einen Randbereich des Bodenbelags dient. Aus diesen Gründen ergibt sich eine einfache Montierbarkeit der Sanitärzelle insgesamt. Dabei ist es möglich, entsprechend einem Sanitärzellengrundriss alle erforderlichen Wannenprofilelemente anhand einer Schablone anzuordnen und die Lage der einzelnen Wannenprofilelemente anzuzeichnen, wonach entsprechend dem Grundriss die Wannenprofilelemente an der Bodenplatte befestigt werden können.

Es wird als vorteilhaft angesehen, dass eine dem inneren, unteren Rand der Seitenwand zugewandte Außenfläche des hohlkehlförmigen Bereichs des Wannenprofils in einem Abstand zu der inneren, unteren Kante der Seitenwand zurückspringt, so dass sich zwischen einem oberen Bereich des hohlkehlförmigen Abschnitts des Wannenprofils und der Seitenwand ein Hohlraum ergibt, und in den Hohlraum eine Abdeckleiste zum feuchtigkeitsdichten Abschließen des Bodenbelags an die Seitenwand eingesetzt ist.

In dieser Weise lässt sich eine zuverlässige feuchtigkeitsdichte Verbindung zwischen dem Bodenbelag und einer angrenzenden Seitenwand schaffen, wobei auch eine einfache Montierbarkeit der Abdeckleiste gegeben ist. Diese kann insbesondere in den Hohlraum zwischen Seitenwand und oberem Bereich des hohlkehlförmigen Abschnitts des Wannenprofils eingeklebt sein, so dass eine lösbare Befestigung geschaffen ist.

Bevorzugt kann die Abdeckleiste einen Rand des Bodenverlags zu Befestigungszwecken umgreifen. Damit erfüllt die Abdeckleiste neben der Feuchtigkeitsdichtung auch den Zweck, eine geeignete Fixierung des Bodenbelags bereit zu stellen.

Der äußere Bereich des Wannenprofils kann eine vertikale Durchgangsbohrung aufweisen, so dass zwischen der Seitenwand und der Bodenplatte eine Schraubverbindung herstellbar ist.

Dies gestattet beispielsweise eine Vormontageprüfung der komplett ausgestatteten Sanitärzelle. Auch ist eine Montierbarkeit der Seitenwände im Schienenfahrzeug möglich.

Das Wannenprofil ist bevorzugt lösbar an der Bodenplatte befestigt. Auf diese Weise wird es ermöglicht, bei Bedarf eine Neumontage des Wannenprofils vorzunehmen. Dazu kann das Wannenprofil auf seiner Unterseite eine Nut zur Aufnahme von Klebstoff aufweisen. Die damit herstellbare Klebeverbindung ermöglicht eine lösbare Befestigungsweise.

Das Wannenprofil kann bevorzugt aus Aluminium oder Kunststoff hergestellt sein, so dass ein leichtes Material ausreichender Festigkeit zum Einsatz kommt.

Zusätzlich oder alternativ zu der Klebeverbindung des Wannenprofils mit der Bodenplatte kann das Wannenprofil auf der Bodenplatte punktuell mittels Schraubenverbindungen befestigt sein. Inwieweit dies erforderlich ist, hängt von den Gegebenheiten im Einbauraum der Sanitärzelle ab.

Der Bodenbelag kann im Bereich des hohlkehlförmigen Abschnitts des Wannenprofils mit demselben in der Weise verklebt sein, dass ein feuchtigkeitsdichter Anschluss zur Seitenwand gegeben ist. Auf diese Weise wird die Klebeverbindung unmittelbar zur Abdichtung zwischen Bodenbelag und Seitenwand verwendet.

Die Verwendung eines Bodenbelags zum Aufbau der feuchtigkeitsdichten Sanitärzelle hat außerdem den Vorteil, dass er ausgetauscht oder repariert werden kann. Dies ist eine kostengünstige Möglichkeit, die Sanitärzelle zeitsparend in einen wieder verwendbaren Zustand zu versetzen. Wesentlicher Vorteil ist jedoch die Gewichtsersparnis, da die bei Einsatz der Kunststoff-Wanne erforderliche Ausgleichsmasse entfällt.

Ausführungsbeispiele der Erfindung werden nachfolgend unter Bezugnahme auf die Zeichnungen noch näher erläutert. Es zeigen:
- Figur 1: eine Querschnittsansicht eines Eckenbereichs einer Sanitärzelle gemäß einer ersten Ausführungsform und
- Figur 2: eine Querschnittsansicht eines Eckenbereichs einer Sanitärzelle gemäß einer zweiten Ausführungsform.

Wie aus Figur 1 hervorgeht, ist bei der Sanitärzelle eine Sandwich-Seitenwand 1 auf eine Bodenplatte 3 unter Zwischenlage eines äußeren Abschnitts 9 eines Wannenprofils 5 aufgeschraubt. Dabei ist im unteren Bereich der Seitenwand 1 ein Hohlraum vorgesehen, der von außen zugänglich ist, um eine Schraube 4 in ein zugehöriges Gewinde der Bodenplatte 3 einzuschrauben. Das Wannenprofil 5 besteht aus dem schon erwähnten äußeren Abschnitt 9, der sich zwischen einer Unterseite der Seitenwand 1 und einer Oberseite der Bodenplatte 3 befindet, und einem inneren Abschnitt 10, der hohlkehlförmig ausgebildet ist. An einer Unterseite des hohlkehlförmigen Abschnitts 10 des Wannenprofils 5 ist eine Nut 11 zur Aufnahme von Klebstoff vorgesehen, mit dem das Wannenprofil 5 an der Bodenplatte 3 befestigbar ist. Über eine Klebstoffschicht 6 ist ein Bodenbelag 7 in seinem inneren Bereich unmittelbar auf die Bodenplatte 3 geklebt. An seinem Rand erstreckt sich der Bodenbelag 7 auch entlang des hohlkehlförmigen Abschnitts des Wannenprofils 5. Der äußerste seitliche Rand des Bodenbelags 7 ist mit Hilfe einer Abdeckleiste 2 befestigt. Dabei umgreift die Abdeckleiste 2 den äußeren Rand des Bodenbelags 7. Die Abdeckleiste 2 ist selbst mit einem Halteabschnitt 12 in einen Zwischenraum zwischen der Seitenwand 1 und einem oberen Bereich des hohlkehlförmigen Abschnitts des Wannenprofils 5 eingesteckt und dort verklebt. Unterhalb des Zwischenraums liegt das Wannenprofil 5 seitlich an der Seitenwand 1 an.

Alternativ wäre es auch möglich, dass der Bodenbelag 7 unmittelbar an die Seitenwand 1 in feuchtigkeitsdichter Weise angeschlossen ist, beispielsweise mit Hilfe eines Klebstoffs.

Die in Figur 1 dargestellte Seitenwand 1 ist als Sandwich-Wand ausgeführt und stützt sich mit ihrer vollständigen Unterseite auf dem zugeordneten Abschnitt des Wannenprofils 5 ab und liegt abschnittsweise auch seitlich an dem Wannenprofil 5 an..

Der Aufbau nach Figur 2 entspricht vollständig demjenigen nach der Figur 1 mit der Ausnahme, dass eine Seitenwand 18 nicht als Sandwich-Wand sondern als Kunststoff-Wand ausgeführt ist. Bei dem Kunststoffmaterial handelt es sich bevorzugt um glasfaserverstärkten Kunststoff. Demgegenüber wird die Sandwich-Wand typischer Weise aus Aluminium hergestellt sein. Die Kunststoff-Seitenwand 8 weist einen L-förmigen Querschnitt auf, wobei der kurze Schenkel 13 vollständig auf dem zugehörigen Abschnitt des Wannenprofils 5 abgestützt ist, während die Seitenwand 8 wiederum seitlich abschnittsweise an dem Wannenprofil 5 anliegt.

Die Abdeckleiste 2 ist die bevorzugte Ausführungsform zum Bereistellen der Abdichtung zwischen Seitenwand 1 bzw. 8 und dem Bodenbelag 7. Sie dient dazu, evtl. auftretende Feuchtigkeit und Nässe aus der Seitenwand zu der Bodenwanne hin abzuweisen. Bei den vorgestellten Ausführungsbeispielen dient sie außerdem auch als Sperre gegen ein evtl. auftretendes Aufgehen des Bodenbelages Schutz der Klebefuge zwischen Bodenbelag 7 und Wannenprofil 5. Bevorzugt ist das Wannenprofil 5 in Aluminium und die Abdeckleiste 2 in Edelstahl auszuführen.

## Patentansprüche

1. Sanitärzelle für ein Schienenfahrzeug, die eine an einer Bodenplatte (3) befestigte, mehrteilige Seitenwand (1), einen wannenförmigen Boden und eine Vorrichtung zum Abdichten des Bodens gegenüber der Seitenwand (1) aufweist, wobei der Boden von einem unmittelbar auf die Bodenplatte (3) aufgebrachten Bodenbelag (7) gebildet ist und die Vorrichtung zum Abdichten des Bodenbelags (7) gegenüber der Seitenwand (1) ein an der Bodenplatte (3) befestigtes, entlang der Bodenplatte (3) mehrteiliges Wannenprofil (5) aufweist, das sich von einem äußeren Rand der Bodenplatte (3) aus nach innen erstreckt und einen äußeren Abschnitt (9), der zwischen einer Unterseite der Seitenwand (1) und einer Oberseite der Bodenplatte (3) angeordnet ist, aufweist,
**dadurch gekennzeichnet, dass**
das mehrteilige Wannenprofil (5) einen inneren Abschnit (10) aufweist, der hohlkehlenförmig ausgebildet ist und an dem inneren, unteren Rand der Seitenwand (1) anliegt, wobei der Bodenbelag (7) in seinem Randbereich auf dem hohlkehlförmigen Abschnitt (10) des Wannenprofils (5) aufliegt und feuchtigkeitsdicht an die Seitenwand (1) angeschlossen ist.

2. Sanitärzelle nach Anspruch 1,
**dadurch gekennzeichnet, dass**
eine dem inneren, unteren Rand der Seitenwand (1) zugewandte Außenfläche des hohlkehlförmigen Bereichs des Wannenprofils (5) in einem Abstand zu der inneren, unteren Kante der Seitenwand (1) zurückspringt, so dass sich zwischen einem oberen Bereich des hohlkehlförmigen Abschnitts (10) des Wannenprofils (5) und der Seitenwand (1) ein Hohlraum ergibt, und in den Hohlraum eine Abdeckleiste (2) zum feuchtigkeitsdichten Anschließen des Bodenbelags (7) an die Seitenwand (1) eingesetzt ist.

3. Sanitärzelle nach Anspruch 2,
**dadurch gekennzeichnet, dass**
die Abdeckleiste (2) einen Rand des Bodenbelags (7) zu Befestigungszwecken umgreift.

4. Sanitärzelle nach einem der Ansprüche 1 bis 3,
**dadurch gekennzeichnet, dass**
der äußere Bereich des Wannenprofils (5) eine vertikale Durchgangsbohrung aufweist, so dass zwischen der Seitenwand (1) und der Bodenplatte (3) eine Schraubverbindung herstellbar ist.

5. Sanitärzelle nach einem der Ansprüche 1 bis 4,
**dadurch gekennzeichnet, dass**
das Wannenprofil (5) lösbar an der Bodenplatte (3) befestigt ist.

6. Sanitärzelle nach Anspruch 5,
**dadurch gekennzeichnet, dass**
das Wannenprofil (5) auf seiner Unterseite eine Nut (11) zur Aufnahme von Klebstoff aufweist.

7. Sanitärzelle nach einem der Ansprüche 1 bis 6,
**dadurch gekennzeichnet, dass**
die Seitenwand (1) aus Aluminium oder Kunststoff hergestellt ist.

8. Sanitärzelle nach einem der Ansprüche 1 bis 7,
**dadurch gekennzeichnet, dass**
das Wannenprofil (5) auf der Bodenplatte (3) punktuell mittels Schraubverbindungen befestigt ist.

9. Sanitärzelle nach einem der Ansprüche 1 bis 8,
**dadurch gekennzeichnet, dass**
der Bodenbelag (7) im Bereich des hohlkehlförmigen Abschnitts (8) des Wannenprofils (5) mit demselben in der Weise verklebt ist, dass ein feuchtigkeitsdichter Anschluss zur Seitenwand (1) gegeben ist.

## Claims

1. Sanitary-facilities cell which is intended for a rail vehicle and has a multi-part side wall (1), fastened on a floor panel (3), and also has a tray-like floor and a device for sealing the floor in relation to the side wall (1), wherein the floor is formed by a floor covering (7) applied directly to the floor panel (3), and the device for sealing the floor covering (7) in relation to the side wall (1) has a tray profile (5) which is fastened on the floor panel (3), is in a number of parts along the floor panel (3), extends inwards from an outer periphery of the floor panel (3) and has an outer portion (9) arranged between an underside of the side wall (1) and an upper side of the floor panel (3),
**characterized in that**
the multi-part tray profile (5) has an inner portion (10) which is designed in the form of a hollow channel and butts against the inner, lower periphery of the side wall (1), wherein the floor covering (7), in its peripheral region, rests on the hollow-channel-form portion (10) of the tray profile (5) and is connected to the side wall (1) in a moisture-tight manner.

2. Sanitary-facilities cell according to Claim 1,
**characterized in that**
an outer surface of the hollow-channel-form region of the tray profile (5), this outer surface being directed towards the inner, lower periphery of the side wall (1), is set back at a distance from the inner, lower edge of the side wall (1), and a cavity is thus formed between an upper region of the hollow-channel-form portion (10) of the tray profile (5) and the side wall (1), and a covering strip (2) is inserted into the cavity in order for the floor covering (7) to be connected to the side wall (1) in a moisture-tight manner.

3. Sanitary-facilities cell according to Claim 2,
**characterized in that**
the covering strip (2) engages around a periphery of the floor covering (7) for fastening purposes.

4. Sanitary-facilities cell according to one of Claims 1 to 3,
**characterized in that**
the outer region of the tray profile (5) has a vertical through-bore, and therefore a screw connection can be established between the side wall (1) and the floor panel (3).

5. Sanitary-facilities cell according to one of Claims 1 to 4,
**characterized in that**
the tray profile (5) is fastened on the floor panel (3) in a releasable manner.

6. Sanitary-facilities cell according to Claim 5, **characterized in that**
the tray profile (5), on its underside, has a groove (11) for receiving adhesive.

7. Sanitary-facilities cell according to one of Claims 1 to 6,
**characterized in that**
the side wall (1) is produced from aluminium or plastics material.

8. Sanitary-facilities cell according to one of Claims 1 to 7,
**characterized in that**
the tray profile (5) is fastened on the floor panel (3) at certain points by means of screw connections.

9. Sanitary-facilities cell according to one of Claims 1 to 8,
**characterized in that**
the floor covering (7) is adhesively bonded to the tray profile (5) in the region of the hollow-channel-form portion (8) of the same such that a moisture-tight connection to the side wall (1) is formed.

## Revendications

1. Cellule sanitaire pour un véhicule ferroviaire, qui a une paroi ( 1 ) latérale en plusieurs parties et fixée à une dalle ( 3 ) de sol, un sol en forme de cuvette et un dispositif pour rendre le sol étanche par rapport à la paroi ( 1 ) latérale, le sol étant formé par un revêtement ( 7 ) de sol déposé directement sur la dalle ( 3 ) de sol et le dispositif pour rendre étanche le revêtement de sol par rapport à la paroi ( 1 ) latérale ayant un profilé ( 5 ) de cuvette fixé à la dalle ( 3 ) de sol, en plusieurs parties le long de la dalle ( 3 ) de sol, qui s'étend d'un bord extérieur de la dalle ( 3 ) de sol vers l'intérieur et qui a une section ( 9 ) extérieure qui est disposée entre un côté inférieur de la paroi ( 1 ) latérale et une face supérieure de la dalle ( 3 ) de sol,
**caractérisée en ce que**
le profilé ( 5 ) de cuvette en plusieurs parties a une section ( 10 ) intérieure, qui est en forme de cône creux et qui s'applique au bord intérieur inférieur de la paroi ( 1 ) latérale, le revêtement ( 7 ) de sol s'appliquant dans sa région de bord à la section ( 10 ) en forme de cône creux du profilé ( 5 ) de cuvette et étant raccordé d'une manière étanche à l'humidité à la paroi ( 1 ) latérale.

2. Cellule sanitaire suivant la revendication 1,
**caractérisé en ce que**
une surface extérieure, tournée vers le bord intérieur inférieur de la paroi ( 1 ) latérale, de la région en forme de cône creux du profilé ( 5 ) de cuvette revient sur une certaine distance vers le bord intérieur inférieur de la paroi ( 1 ) latérale de manière à donner un espace vide entre une région supérieure de la section ( 10 ) en forme de cône creux du profilé ( 5 ) de cuvette et la paroi ( 1 ) latérale et dans l'espace vide est insérée une baguette ( 2 ) de recouvrement pour le raccordement d'une manière étanche à l'humidité du revêtement ( 7 ) de sol à la paroi ( 1 ) latérale.

3. Cellule sanitaire suivant la revendication 2,
**caractérisé en ce que**
la baguette ( 2 ) de recouvrement prend un bord du revêtement ( 7 ) de sol à des fins de fixation.

4. Cellule sanitaire suivant l'une des revendications 1 à 3,
**caractérisé en ce que**
la région extérieure du profilé ( 5 ) de cuvette a un trou vertical de passage de manière à pouvoir ménager une liaison par vissage entre la paroi ( 1 ) latérale et la dalle ( 3 ) de sol.

5. Cellule sanitaire suivant l'une des revendications 1 à 4,
**caractérisé en ce que**
le profilé ( 5 ) de cuvette est fixé de manière amovible à la dalle ( 3 ) de sol.

6. Cellule sanitaire suivant la revendication 5,
**caractérisé en ce que**
le profilé ( 5 ) de cuvette a du côté inférieur une rainure ( 11 ) de réception de colle.

7. Cellule sanitaire suivant l'une des revendications 1 à 6,
**caractérisé en ce que**
la paroi ( 1 ) latérale est en aluminium ou en matière plastique.

8. Cellule sanitaire suivant l'une des revendications 1 à 7,
**caractérisé en ce que**
le profilé ( 5 ) de cuvette est fixé à la dalle ( 3 ) de sol ponctuellement au moyen de vissages.

9. Cellule sanitaire suivant l'une des revendications 1 à 8,
**caractérisé en ce que**
le revêtement ( 7 ) de sol est collé dans la région de la section ( 8 ) en forme de cône creux du profilé ( 5 ) de cuvette à celui-ci de manière à obtenir un raccordement étanche à l'humidité par rapport à la paroi ( 1 ) latérale.
